# EUROPÄISCHE PATENTSCHRIFT

(11) **EP 0 601 995 B1**
(45) Veröffentlichungstag und Bekanntmachung des Hinweises auf die Patenterteilung: **19.03.1997**
(21) Anmeldenummer: 93890233.5
(22) Anmeldetag: 03.12.1993
(51) Int. Cl.: F15B 13/044

(54) **Proportionalventil mit Wegaufnehmer**
Proportional valve with displacement sensor
Valve proportionnelle avec capteur de déplacement

(30) Priorität: 09.12.1992 AT 2430/92
(43) Veröffentlichungstag der Anmeldung: 15.06.1994
(73) Patentinhaber: HOERBIGER VENTILWERKE AKTIENGESELLSCHAFT, A-1110 Wien (AT)
(72) Erfinder: Walter, Bernd, D-8922 Peiting (DE)
(74) Vertreter: Klein, Adam, Dipl.Ing.

(56) Entgegenhaltungen:
- EP-A- 0 327 090
- EP-A- 0 350 144
- ÖLHYDRAULIK UND PNEUMATIK, Bd.22, Nr.3, 1978, MAINZ Seiten 114 - 116 'Proportional-Stromventile - Meilensteine zu neuen Maschinengenerationen'

## Beschreibung

Die Erfindung betrifft ein hydraulisches bzw. pneumatisches Proportionalventil mit integriertem bzw. angeflanschtem Wegaufnehmer, der ein der Kolbenstellung des Ventils entsprechendes elektrisches Analogsignal bereitstellt.

Insbesonders handelt es sich z.B. um ein hydraulisches 4/3-Wege-Proportionalventil mit einem integrierten bzw. angeflanschten Wegaufnehmer. Der Wegaufnehmer hat die Aufgabe, die Stellung des Kolbens des Proportional-Wegeventiles zu erfassen und ein Stellungssignal, z.B. ein entsprechendes Spannungssignal in Volt abzugeben (siehe z.B. Ölhydraulik und Pneumatik Bd. 22, Nr. 3, 1978, Mainz, S. 114-116 "Proportional-Stromventile-Meilensteine zu neuen Maschinengenerationen"). Dieser Wert ist, wie aus der Kennlinie (siehe z.b. Fig. 1) ersichtlich, auch eine Angabe für die momentan vorhandene Durchflußmenge durch das Ventil.

Der Wegaufnehmer ist gemäß der Erfindung zusätzlich mit einem Fensterkomparator ausgerüstet, der in einem der gesperrten Mittelstellung des Kolbens des Ventils entsprechenden Bereich des Analogsignals des Wegaufnehmers ein digitales Ausgangssignal bereitstellt, welches ein definierte Aussage über die Kolbenstellung ergibt.

Die Erfindung wird im folgenden noch anhand der teilweise schematischen Zeichnungen näher erläutert. Fig. 1 zeigt ein den einzelnen Kolbenstellungen eines Ausführungsbeispiels eines erfindungsgemäßen Proportionalventils zugeordnetes Signaldiagramm eines Wegaufnehmers bzw. des gemäß der Erfindung vorgesehenen Fensterkomparators, Fig. 2 zeigt ein Schaltschema einer mit einer anderen Anordnung nach der Erfindung ausgerüsteten hydraulischen Presse, Fig. 3 zeigt ein entsprechendes Schaltschema nach dem Stande der Technik, und Fig. 4 zeigt ein Ausführungsbeispiel eines erfindungsgemäßen Proportionalventils in vergrößerter, teilweise geschnittener Darstellung.

Die Grundstellung des Kolbens liegt z.B. (wie in Fig. 1 dargestellt) im Bereich von 7 Volt in der einen Bewegungsrichtung und 8 Volt in der entgegengesetzten Bewegungsrichtung. In diesem Bereich sind die Schaltkanten - Kolben zum Ventilgehäuse - des Proportional-Wegeventiles positiv überdeckt und somit kann kein Ölstrom zum Verbraucher fließen. Wenn nun dieser Bereich von 7 Volt bis 8 Volt des Wegaufnehmers durch den Komparator bei 7.3 bis 7.7 Volt erfaßt wird, so stellt dieses digitale Ausgangssignal stets eine sichere Aussage dar, daß der Kolben des Proportional-Wegeventiles in Mittelstellung (Grundstellung) steht. Besitzt nun diese Mittelstellung das entsprechende Kolbensymbol, wie dargestellt, kann dieses Signal in einen Sicherheitskreislauf, insbesondere etwa bei Pressen oder dergleichen mit einbezogen werden.

Im Sicherheitskreislauf soll diese Mittelstellung einen ungewollten Druckaufbau auf der Oberkolbenseite und ein ungewolltes Absinken des Zylinders verhindern.

Wie aus dem Schaltschema in Fig. 2 und dem Symbol des Proportionalventiles (Pos. 80) zu erkennen ist, ist der P-Anschluß des Ventiles geschlossen. Es kann daher kein Druck- und Mengenaufbau zur gefahrbringenden Schließbewegung des Zylinders erfolgen. Unter einer gefahrbringenden Schließbewegung wird eine unkontrollierte Abwärtsbewegung des Zylinders verstanden. Der Anschluß A des Ventiles ist ebenfalls geschlossen, es kann somit kein ungewolltes, selbständiges Absinken des Zylinders erfolgen.

Die Anschlüsse A und P können auch als Sitzkanten im Gegensatz zu Schieberkanten ausgeführt werden. Weiterhin ist der B-Anschluß über das Proportionalventil mit dem drucklosen, atmosphärischen Anschluß T verbunden. Die Oberkolbenseite des Zylinders ist mit diesem B-Anschluß verbunden und somit wird ausgeschlossen, daß auf dieser Kolbenseite ein Druckaufbau in gefahrbringender Schließbewegung erfolgt.

Eine Ausführung nach dem bisherigen Stande der Technik ist beispielsweise aus dem Schaltschema in Fig. 3 zu erkennen, wobei ein zusätzliches stellungsüberwachtes Wegeventil (Pos. 50) digital schaltend eingesetzt wird. Dieses Ventil kann durch die Einführung eines Fensterkomparators gemäß der Erfindung ersetzt werden und bietet dadurch einen erheblichen preislichen Vorteil gegenüber der derzeitig bestehenden Lösung.

Die Erfindung liegt also im wesentlichen in folgenden Punkten:
1. Die Mittelstellung eines Wegeventiles durch einen Wegaufnehmer mit analogem Ausgangssignal in einem genau definierten Signalbereich des analogen Wertes mittels eines Fensterkomparators in ein digitales Ausgangssignal umzuwandeln, um eine exakte Stellung eines Kolbens in einem Hydraulikventil insbesondere eines Proportionalventiles zu erkennen und auszuwerten.
2. Wie 1, jedoch mit dem entsprechenden Kolbensymbol eines hydraulischen Wegeventiles versehen, so daß eine Maschine mit diesem Kolbensymbol betrieben, insbesondere eine Presse, zur Erfüllung der Sicherheitsbestimmung eingesetzt werden kann.
3. Wie 1 und 2 in Verwendung einer hydraulischen Geräteanordnung entsprechend dem Schema A in Fig. 2.

In Fig. 4 ist ein 4/3-Wege-Proportionalventil dargestellt, wobei am eigentlichen Ventilkörper 1 links und rechts Betätigungseinrichtungen 2, 3 angeflanscht sind, die - gesteuert über Anschlüsse A und B - auf bekannte Weise eine elektrische Verstellung des Kolbens 4 bewirken, der über seine Steuerkanten in Zusammenarbeit mit am Zylinder 5 vorgesehenen Steuerkanten Hydraulikanschlüsse 6, 7 steuert. Die Kolbenbewegung ist über die linke Betätigungseinheit 3 einem Wegaufnehmer 8 zugeführt, der auch einen nicht weiter dargestellten Fensterkomparator umfaßt und sein Ausgangssignal (analog und digital) über einen Anschluß C bereitstellt.

## Patentansprüche

1. Hydraulisches bzw. pneumatisches Proportionalventil mit integriertem bzw. angeflanschtem Wegaufnehmer, der ein der Kolbenstellung des Ventils entsprechendes elektrisches Analogsignal bereitstellt, **dadurch gekennzeichnet,** daß zusätzlich ein Fensterkomparator vorgesehen ist, der in einem der gesperrten Mittelstellung des Kolbens des Ventils entsprechenden Bereich des Analogsignals des Wegaufnehmers ein digitales Ausgangssignal bereitstellt, welches eine definierte Aussage über die Kolbenstellung ergibt.

## Claims

1. Hydraulic or pneumatic proportional valve with integral or flange-mounted displacement sensor which provides an electrical analogue signal corresponding to the piston position of the valve, characterised in that there is additionally provided a window comparator which, in a region of the analogue signal of the displacement sensor corresponding to the blocked central position of the piston of the valve, provides a digital output signal which supplies a defined statement about the piston position.

## Revendications

1. Robinet hydraulique ou pneumatique à action proportionnelle avec un indicateur de course qui est intégré ou raccordé par bride et fournit un signal électrique analogique correspondant à la position du piston du robinet, caractérisé par le fait qu'est prévu en outre un comparateur à plage utile qui, sur une plage, correspondant à la position médiane du piston du robinet à l'arrêt, du signal analogique du détecteur de course, fournit un signal de sortie numérique qui donne une information définie sur la position du piston.
